# EUROPÄISCHE PATENTSCHRIFT

(11) **EP 0 154 691 B1**
(45) Veröffentlichungstag und Bekanntmachung des Hinweises auf die Patenterteilung: **12.04.1989**
(21) Anmeldenummer: 84114742.4
(22) Anmeldetag: 04.12.1984
(51) Int. Cl.: D01D 4/00

(54) **Vorrichtung zum Schmelzspinnen von synthetischen Hochpolymeren**
Apparatus for melt-spinning synthetic polymers
Dispositif pour le filage au fondu de polymères synthétiques

(30) Priorität: 15.03.1984 DE 3409530
(43) Veröffentlichungstag der Anmeldung: 18.09.1985
(73) Patentinhaber: Neumünstersche Maschinen- und Apparatebau Gesellschaft mbH (NEUMAG), D-2350 Neumünster 1 (DE)
(72) Erfinder: Brandt, Holger, D-2351 Ehndorf (DE); Beck, Arnold, D-2350 Neumünster (DE); Dreyer, Joachim, D-2356 Aukrug-Bünzen (DE)
(74) Vertreter: Planker, Karl-Josef, Dipl.-Phys.

(56) Entgegenhaltungen:
- FR-A- 2 344 652
- GB-A- 1 230 207
- PATENT ABSTRACTS OF JAPAN, Band 9, Nr. 166 (C-290)[1889], 11. Juli 1985; & JP-A-60 39 404 (NIPPON ESTER K.K.) 01-03-1985

## Beschreibung

Die Erfindung betrifft eine Vorrichtung zum Schmelzspinnen von synthetischen Hochpolymeren gemäß dem Oberbegriff des Patentanspruchs 1.

Bei Schmelzspinnanlagen ist jeder Spinnbalken mit einer mehr oder weniger grossen Anzahl von Düsenpaketen bestückt. Da die Düsenplatten und die Filter der Düsenpakete nur Laufzeiten von einigen Tagen oder wenigen Wochen haben, gehört der Düsenpaketwechsel zu den täglichen Routinearbeiten. Durch den Wechsel eines Düsenpaketes soll der Spinnvorgang bei den übrigen Düsenpaketen möglichst wenig gestört werden. Das auszubauende Düsenpaket befindet sich auf einer Temperatur von rd. 250 °C, und das neu einzusetzende Düsenpaket wird auf Betriebstemperatur vorgewärmt, damit es schnell einsatzbereit ist und keine örtliche Abkühlung des Spinnbalkens bewirkt. Das relativ große Gewicht der Düsenpakete und die ungünstigen räumlichen Verhältnisse tragen ebenfalls dazu bei, daß der Düsenpaketwechsel nicht ganz einfach und gefahrlos durchführbar ist. Man hat daher schon verschiedene Hilfsvorrichtungen verwendet, um diesen Arbeitsgang einfacher und sicherer zu machen.

Die Erfindung geht von der in der DE-PS 2 611 940 beschriebenen Vorrichtung aus, bei der über jedem Düsenpaket ein vertikal bewegbares, hydraulisch betätigtes Zuggestänge angeordnet ist, dessen Zugstangen zum Einhängen des Düsenpaketes Haken aufweisen.

Entsprechend der in der Regel großen Zahl der Düsenpakete ist der Aufwand recht groß. Durch die schwer zugängliche Anordnung oberhalb des Spinnbalkens wird die regelmäßige Überprüfung und Wartung erschwert.

Den Erfindern ist es aus der Praxis bekannt, daß man für den Düsenpaketwechsel auch hydraulische Hebevorrichtungen verwendet, die in dem Blasschacht unter den Düsenpaketen aufgestellt werden. Dadurch wird der an sich schon knappe Raum für die erforderlichen Arbeiten noch weiter beengt.

Der Erfindung liegt die Aufgabe zugrunde, eine einfache Vorrichtung der im Oberbegriff des Anspruchs 1 angegebenen Gattung zu schaffen, mit der das Auswechseln der Düsenpakete einfacher und sicherer wird.

Diese Aufgabe wird durch die im Kennzeichen des Anspruchs 1 angegebenen Merkmale gelöst.

Bei der erfindungsgemäßen Vorrichtung ist für jeden Spinnbalken nur eine Hilfsvorrichtung erforderlich. Beim Düsenpaketwechsel ragt nur das mit dem Tragorgan versehene Ende des Arms in den Blasschacht. Der übrige Teil der Hilfsvorrichtung befindet sich in hinreichendem Abstand vom Spinnbalken, so daß die Arbeit nicht behindert wird.

Das in Anspruch 2 angegebene bevorzugte Ausführungsbeispiel beansprucht überhaupt keine Stellfläche.

Mit der vorteilhaften konstruktiven Ausführung des Arms gemäß Anspruch 3 wird das ausgebaute Düsenpaket gleichzeitig abgesenkt und aus dem Blasschacht herausbewegt und dabei in jeder Stellung senkrecht gehalten.

Das Merkmal des Anspruchs 4 ermöglicht in einfacher Weise eine genaue Positionierung.

Gemäß Anspruch 5 ist das Tragorgan auswechselbar, so daß bei unterschiedlichen Düsenpaketen jeweils das passende Tragorgan eingesetzt werden kann.

Durch das Merkmal des Anspruchs 6 wird das Düsenpaket auf dem Tragorgan gegen seitliches Abrutschen gesichert.

Hierzu ist in Anspruch 7 eine konstruktive Ausführung angegeben, die sich durch besondere Einfachheit auszeichnet.

Das Merkmal des Anspruchs 8 sichert das Düsenpaket gegen Abheben und ermöglicht es, festklebende Düsenpakete beim Absenken des Arms loszureißen.

Hierzu ist in Anspruch 9 eine vorteilhafte Ausführungsform angegeben.

Das Merkmal des Anspruchs 10 trägt ebenfalls zur Sicherheit bei, in dem es das Lösen der Befestigungsschrauben des Düsenpaketes erst dann zuläßt, wenn das Tragorgan ordnungsgemäß mit dem Düsenpaket verriegelt ist.

Hierzu ist im Anspruch 11 eine vorteilhafte Ausführungsform angegeben.

Gemäß Anspruch 12 ist die Verriegelung zwischen Tragorgan und Düsenpaket arretierbar, so daß ein unbeabsichtigtes Lösen verhindert wird.

Hierzu gibt Anspruch 13 eine vorteilhafte Ausführungsform an.

Die Zeichnung dient zur Erläuterung der Erfindung an Hand eines Ausführungsbeispieles.
Figur 1' zeigt einen Schnitt durch die Gesamtanordnung Spinnbalken/Hilfsvorrichtung.
Figur 2 zeigt die Hilfsvorrichtung in der Grundstellung (unterbrochene Linien) und in der Arbeitsstellung (durchgezogene Linien).
Figur 3 zeigt den Tisch des Tragorgans in einer Ansicht von oben.
Figur 4 zeigt einen Schnitt gemäß der Linie IV/IV der Figur 3.
Figur 5 zeigt einen Schnitt gemäß der Linie V/V der Figur 3.
Figur 6 zeigt einen Schnitt gemäß der Linie VI/VI der Figur 3.

An einer Trägerkonstruktion 1 ist ein von einem Isolationsmantel 2 umgebener Spinnbalken 3 aufgehängt. An seiner Unterseite ist der Spinnbalken 3 mit mehreren, in Reihe angeordneten Düsenpaketen 4 bestückt, die mit von unten eingedrehten Schrauben 5 in unten offenen Kammern 6 des Spinnbalkens 3 befestigt sind. An einer Seite des Spinnbalkens 3 sind Spinnpumpen 7 angeordnet, an der gegenüberliegenden Seite ist eine Schmelzezuleitung 8 angeschlossen. Im Inneren des Spinnbalkens sind schmelzeführende Leitungen 9 zu erkennen. Unter dem Spinnbalken 3 befindet sich ein Blasschacht 10. Seitlich unterhalb des Düsenpakets 4 ist in Figur 1 die Mündung eines Absaugkanals 11 zu erkennen. Neben dem Spinnbalken 3 hängen an der Trägerkonstruktion 1 Antriebe 12 für die Spinnpumpen 7.

Parallel zum Spinnbalken 3 sind etwa in Höhe der Düsenpakete 4 Schienen 13 angeordnet, die mit Hilfe von Stangen 14 an der Trägerkonstruktion 1 aufgehängt sind. Die Schienen 13 erstrecken sich über die ganze Länge des Spinnbalkens 3 und sind zweckmäßig zumindest an einer Stelle darüber hinaus verlängert. Die Schienen sind im Querschnitt U-förmig, wobei die offenen Seiten einander zugekehrt sind. Auf den Schienen 13 ist ein Wagen 15 verfahrbar, bestehend aus einem Fahrgestell 16 mit Rädern 17 und einem nach unten hängenden Kasten 18, an dem ein Arm 19 befestigt ist. Der Arm 19 ist als Gelenkparallelogramm ausgebildet. Zwei Schwingen 20, 21 sind an dem Kasten 18 in der Weise angelenkt, daß die Gelenkachsen 22, 23 senkrecht übereinander liegen. Die obere Schwinge 20 ist über die Achse 22 hinaus verlängert. An dem so gebildeten Hebelarm 24 greift die Kolbenstange eines Hydraulikzylinders 25 an, der mit dem Kasten 18 gelenkig verbunden ist. Mit Hilfe des Hydraulikzylinders 25 ist der Arm 19 zwischen einer waagerechten, zu dem Spinnbalken 3 gerichteten Stellung und einer spitzwinklig nach unten gerichteten Stellung verschwenkbar. Die waagerechte Stellung - nachfolgend kurz als «Arbeitsstellung» bezeichnet- ist in Figur 2 mit durchgezogenen Linien dargestellt, die schräg nach unten gerichtete Stellung - nachfolgend kurz als «Grundstellung» bezeichnet-durch unterbrochene Linien. An der unteren Schwinge 21 ist eine seitliche Schutzverkleidung 26 befestigt, die in der Arbeitsstellung bis zu der oberen Schwinge 20 reicht und diese in der Grundstellung sogar überdeckt. Am freien Ende der beiden Schwingen 20, 21 ist eine im Vergleich zu den Schwingen relativ kurze, dem Abstand der Gelenkachsen 22, 23 entsprechende Koppel 27 angelenkt. An der Koppel 27 sind unten zwei waagerechtliegende Buchsen 28 befestigt, von denen in der Zeichnung nur die vordere erkennbar ist. In den Buchsen 28 sind Stangen 29 gleitend geführt, so daß sie in waagerechter Richtung hin und her beweglich sind. Mit den Stangen 29 ist ein Handgriff 30 und eine Halteplatte 31 verbunden. An der Halteplatte 31 ist das abgewinkelte Ende einer Stange 32 befestigt. Auf dem anderen, senkrecht nach oben gerichteten Schenkel der Stange 32 sitzt ein Tragorgan 33 für die Düsenpakete 4.

Zu dem Tragorgan 33 gehört ein im wesentlichen quadratischer, waagerechter Tisch 34. Dieser ist auf seiner Unterseite mit einer wesentlich kleineren Rechteckplatte 35 verschraubt,. die flanschartig mit dem Ende eines Rohrstücks 36 verschweißt ist. Dieses steckt auf der Stange 32 und ist darauf mit einer Raste 37, die in eine nicht erkennbare Vertiefung der Stange 32 eingreift, arretiert.

In der Nähe zweier diagonal gegenüberliegender Ecken des Tisches 34 sind Schrauben 38 eingedreht, deren Köpfe auf der Oberseite des Tisches Erhebungen 39 bilden. Die Anordnung der Schrauben 38 und die Abmessungen der Schraubenköpfe korrespondieren zu Vertiefungen 40 auf der Unterseite des Düsenpakets 4. Die Vertiefungen 40 sind dadurch entstanden, daß die Schrauben 41, mit denen das Düsenpaket 4 zusammengeschraubt ist, die zugehörigen Gewindebohrungen nicht ganz bis unten ausfüllen.

Unter dem Tisch 34 ist eine Platte 42 mit Distanzschrauben 43 befestigt, die durch Langlöcher 44 der Platte 42 hindurchgesteckt sind. Die Platte 42 hat etwa in der Mitte eine rechteckige Ausnehmung 45, deren Länge etwas größer ist als die Länge der Rechteckplatte 35 und deren Längsseiten an den Längsseiten der Rechteckplatte 35 gleitend anliegen.

Die Rechteckplatte 35 dient daher als Führung für die in Richtung der Langlöcher 44 hin und her verschiebliche Platte 42. Aus Gründen, die weiter unten klar werden, wird nachfolgend die in den Figuren 3-6 veranschaulichte Stellung der Platte 42 als «Bereitschaftsstellung» bezeichnet; die andere, in der Zeichnung nicht dargestellte Stellung, bei der die Platte 42 nach rechts verschoben ist, wird als «Verriegelungsstellung» bezeichnet. Mit einer Raste 46, die an der Unterseite der Platte 42 befestigt ist und durch eine Öffnung der Platte 42 hindurch wahlweise in eine Bohrung 47 oder in eine Bohrung 48 des Tisches 34 einrastet, ist die Platte 42 sowohl in der Bereitschaftsstellung als auch in der Verriegelungsstellung arretierbar.

Auf der Platte 42 sind an gegenüberliegenden Seiten in Randnähe zwei Hakenbolzen 49 befestigt, die durch Langlöcher 50 des Tisches 34 hindurchragen. Das Düsenpaket 4 hat auf der Unterseite an den entsprechenden Stellen Ausnehmungen 51, die hinter einem Vorsprung 52 hinterschnitten sind.

Sowohl der Tisch 34 als auch die Platte 42 ist in der Nähe der Ecken mit vier Bohrungen 53 bzw. 54 versehen. Die Bohrungen 53 des Tisches 34 korrespondieren zu den Bohrungen 55, in denen die Schrauben 5 sitzen, mit denen das Düsenpaket 4 am Spinnbalken 3 befestigt ist. Die Bohrungen 53 des Tisches 34 und die Bohrungen 54 der Platte 42 sind in der Bereitschaftsstellung zueinander versetzt, wie in Figur 3 und Figur 5 zu erkennen ist. Sie fluchten jedoch in der Verriegelungsstellung.

Im Betrieb steht der Wagen 15 zweckmäßig an dem über das Ende des Spinnbalkens 3 hinausreichenden Teil der Schienen 13, so daß er die Bedienung der Blasschächte nicht stört. Wenn ein Düsenpaket 4 ausgetauscht werden muß, wird er zunächst auf den Schienen 13 soweit verfahren, daß er diesem Düsenpaket gegenübersteht. Dann wird der Arm 19 aus der Grundstellung in die Arbeitsstellung eingeschwenkt. Das freie Ende des Arms 19 ragt nun den Blasschacht 10 hinein, und der Tisch 34 befindet sich unter dem Düsenpaket 4. Mit dem Handgriff 30 erfolgt eine genaue Positionierung, so daß die durch Schraubenköpfe gebildeten Erhebungen 39 in den Vertiefungen 40 einrasten. Dabei werden auch zugleich die Hakenbolzen 49 in die Ausnehmungen 51 eingeführt. Anschließend wird nach Lösen der Raste 46 die Platte 42 in die Verriegelungsstellung gebracht. Dabei greifen die Hakenbolzen 49 hinter die Vorsprünge 52, und gleichzeitig werden die Bohrungen 54 mit den Bohrungen 53 zur Deckung gebracht. Die Raste 42 schnappt in die Bohrung 48 ein. Mit Hilfe eines durch die Bohrungen 53, 54 hindurchgesteckten Steckschlüssels können nun die Schrauben 5 gelöst werden. Anschließend wird der Arm 19 mit dem ausgebauten Düsenpaket 4 in die Grundstellung zurückgeschwenkt.

Beim Ausbau des Düsenpakets 4 kommt es zustatten, daß der Blasschacht 10 unter dem Tragorgan 33 frei zugänglich bleibt. Die im Zusammenhang mit den Figuren 3 bis 6 beschriebenen Einrichtungen gewährleisten, daß das Düsenpaket 4 erst gelöst werden kann, wenn es ordnungsgemäß auf dem Tisch 34 aufliegt und gegen seitliches Verrutschen und beabsichtigtes Abheben gesichert ist. Die Hakenbolzen 49 ermöglichen es, nach dem Lösen der Schrauben 5 ein evtl. noch verklebtes Düsenpaket loszureißen. Der U-förmige Querschnitt der Schienen 13 verhindert ein Kippen des Wagens 15.

Der Einbau eines neuen Düsenpakets erfolgt in umgekehrter Reihenfolge. Falls Düsenpakete mit anderer Form oder Größe eingesetzt werden, braucht nur das Tragorgan 33 ausgetauscht zu werden.

## Patentansprüche

1. Vorrichtung zum Schmelzspinnen von synthetischen Hochpolymeren, mit einem Spinnbalken (3), in den von unten Düsenpakete (4) eingesetzt sind, und mit einer Hilfsvorrichtung zum Auswechseln der Düsenpakete, gekennzeichnet durch parallel zum Spinnhaken (3) verlegte Schienen (13), durch einen auf den Schienen (13) verfahrbaren Wagen (15), durch einen Arm (19), der auf dem Wagen (15) montiert ist und zwischen einer Grundstellung und einer Arbeitsstellung hin und her beweglich ist, und durch ein am freien Ende des Armes (19) angeordnetes Tragorgan (33), das in der Arbeitsstellung an das eingebaute Düsenpaket (4) heranbewegbar ist.

2. Vorrichtung nach Anspruch 1, dadurch gekennzeichnet, daß die Schienen (13) etwa in der Höhe der Düsenpakete (4) verlegt sind und daß der Wagen (15) an den Schienen hängt.

3. Vorrichtung nach Anspruch 1 oder 2, dadurch gekennzeichnet, daß der Arm (19) als Parallelführung ausgebildet ist, bestehend aus zwei am Wagen (15) angelenkten Schwingen (20, 21) und einer Koppel (27), die mit dem Tragorgan (33) verbunden ist.

4. Vorrichtung nach Anspruch 3, dadurch gekennzeichnet, daß das Tragorgan (33) auf einer Stange 32 sitzt, die mit der Koppel (27) verbunden und parallel zu sich selbst verschieblich ist.

5. Vorrichtung nach Anspruch 4, gekennzeichnet durch eine leicht lösbare Verbindung zwischen Tragorgan (33) und Stange (32).

6. Vorrichtung nach einem der Ansprüche 1-5, gekennzeichnet durch zueinander korrespondierende Zentrierorgane (39, 40) des Tragorgans (33) und der Düsenpakete (4).

7. Vorrichtung nach Anspruch 6, dadurch gekennzeichnet, daß ein Tisch (34) des Tragorgans (33) mindestens eine Erhebung (39) aufweist, die zu einer Vertiefung (40) an der Unterseite des Düsenpaketes (4) korrespondiert.

8. Vorrichtung nach Anspruch 6 oder 7, gekennzeichnet durch zueinander korrespondierende Verriegelungsorgane (49, 51, 52) an dem Tragorgan (33) und dem Düsenpaket (4).

9. Vorrichtung nach Anspruch 7 oder 8, gekennzeichnet durch eine hinterschnittene Ausnehmung (51) an der Unterseite der Düsenpakete (4) und durch einen in diese Ausnehmung einführbaren, relativ zu dem Tisch (34) verschieblichen Hakenzapfen (49).

10. Vorrichtung nach einem der Ansprüche 7 bis 9, wobei das Düsenpaket (4) mit von unten eingedrehten Schrauben an dem Spinnbalken befestigt ist, dadurch gekennzeichnet, daß der Tisch (34) für ein Werkzeug zum Lösen der Schrauben (5) Durchlässe aufweist, die in der Bereitschaftsstellung gesperrt und in der Verriegelungsstellung offen sind.

11. Vorrichtung nach Anspruch 9 oder 10, dadurch gekennzeichnet, daß der Hakenzapfen (49) auf einer relativ zum Tisch (34) gleitend geführten Platte (42) befestigt ist und daß die Platte (42) mit Öffnungen (54) versehen ist, die sich nur in der Verriegelungsstellung mit Öffnungen (53) des Tisches (34) decken.

12. Vorrichtung nach einem der Ansprüche 8 bis 11, dadurch gekennzeichnet, daß die Verriegelung arretierbar ist.

13. Vorrichtung nach Anspruch 12, gekennzeichnet durch einen mit der Platte (42) verbundenen Arretierungsbolzen (46), der wahlweise in eine von zwei Bohrungen (47, 48) des Tisches (34) federnd einrastet.

## Claims

1. A device for melt-spinning synthetic polymers comprising a spinning beam (3), into which nozzle sets (4) are inserted from below, and an auxiliary device for replacing the nozzle sets, characterised by rails (13) arranged parallel to the spinning beam (3), a vehicle (15) which is displaceable along said rails (13), an arm (19), which is mounted on the vehicle (15) and which can be moved back and forth between a neutral position and an operating position, and a supporting member (33), which is arranged at the free end of the arm (19) and which in the operating position can be brought up to the fitted nozzle set (4).

2. A device according to claim 1, characterised in that the rails (13) are arranged approximately at the level of the nozzle sets (4) and the vehicle (15) is suspended from the rails.

3. A device according to claim 1 or 2, characterised in that the arm (19) is designed as a parallel construction comprising two rocker arms (20, 21), which are hinge-connected to the vehicle (15), and a connecting rod (27) which is connected to the supporting member (33).

4. A device according to claim 3, characterised in that the supporting member (33) is arranged on a rod (32), which is connected to the connecting rod (27) and is displaceable parallel to itself.

5. A device according to claim 4, characterised by an easily releasable connection between the supporting member (33) and the rod (32).

6. A device according to any one of claims 1 to 5, characterised by mutually corresponding centring elements (39, 40) of the supporting member (33) and of the nozzle sets (4).

7. A device according to claim 6, characterised in that a table (34) of the supporting member (33) comprises at least one protrusion (39), which corresponds to a recess (40) on the underside of the nozzle set (4).

8. A device according to claim 6 or 7, characterised by mutually corresponding bolting elements (49, 51, 52) on the supporting member (33) and on the nozzle set (4).

9. A device according to claim 7 or 8, characterised by an undercut aperture (51) on the underside of the nozzle set (4) and by a hook pin (49), which can be introduced into said aperture and which is displaceable relative to the table (34).

10. A device according to any one of claims 7 to 9, the nozzle set (4) being secured to the spinning beam by means of screws which are screwed in place from below, characterised in that the table (34) comprises apertures for a tool for loosening the screws, which apertures are blocked in the stand-by position and are open in the bolting position.

11. A device according to claim 9 or 10, characterised in that the hook pin (49) is secured to a plate (42), which is guided so as to slide relative to the table (34), and in that the plate (42) is provided with openings (54) which only flush with openings (53) in the table (34) in the bolting position.

12. A device according to any one of claims 8 to 11, characterised in that the bolt connection is lockable.

13. A device according to claim 12, characterised by a locking bolt (46) connected with the plate (42), which locking bolt resiliently engages selectively in one of two bores (47, 48) in the table (34).

## Revendications

1. Dispositif de filage à chaud de hauts polymères synthétiques, comprenant une barre de filage (3), dans laquelle des paquets de filières (4) sont introduits par le bas, et un dispositif auxiliaire pour échanger les paquets de filières, caractérisé par des rails (13) disposés parallèlement à la barre de filage (3), par un chariot (15) déplaçable sur les rails (13), par un bras (19), qui est monté sur le chariot (15) et qui est déplaçable en va-et- vient entre une position de base et une position de travail, et par un organe de support (33) qui est agencé à l'extrémité libre du bras (19) et qui, dans la position de travail, peut être approché du paquet de filières (4) monté.

2. Dispositif suivant la revendication 1, caractérisé en ce que les rails (13) sont disposés approximativement à hauteur des paquets de filières (4) et en ce que le chariot (15) est suspendu sur les rails.

3. Dispositif suivant l'une des revendications 1 et 2, caractérisé en ce que le bras (19) est réalisé sous la forme d'un parallélogramme, constitué de deux bielles oscillantes (20, 21) articulées sur le chariot (15) et d'une bielle (27), qui est reliée à l'organe de support (33).

4. Dispositif suivant la revendication 3, caractérisé en ce que l'organe de support (33) se trouve sur une tige (32) qui est reliée à la bielle (27) et qui est déplaçable parallèlement à elle.

5. Dispositif suivant la revendication 4, caractérisé par une liaison aisément détachable entre l'organe de support (33) et la tige (32).

6. Dispositif suivant l'une des revendications 1 à 5, caractérisé par des organes de centrage (39, 40), mutuellement correspondants, de l'organe de support (33) et des paquets de filières (4).

7. Dispositif suivant la revendication 6, caractérisé en ce qu'un plateau (34) de l'organe de support (33) présente au moins une surélévation (39) qui correspond à un évidement (40) de la face inférieure du paquet de filières (4).

8. Dispositif suivant l'une des revendications 6 et 7, caractérisé par des organes de verrouillage (49, 51, 52) mutuellement correspondants de l'organe de support (33) et du paquet de filières (4).

9. Dispositif suivant l'une des revendications 7 et 8, caractérisé par un évidement (51) contre- dépouillé sur la face inférieure du paquet de filières (4) et par une tige à crochet (49) qui peut être introduite dans cet évidement et être déplacée par rapport au plateau (34).

10. Dispositif suivant l'une des revendications 7 à 9, dans lequel le paquet de filières (4) est fixé sur la barre de filage par des vis introduite par le bas, caractérisé en ce que le plateau (34) présente, pour un outil de détachement des vis (5), des passages qui sont bloqués dans la position de disponibilité et qui sont ouverts dans la position de verrouillage.

11. Dispositif suivant l'une des revendications 9 et 10, caractérisé en ce que la tige à crochet (49) est fixée sur une plaque (42) qui est guidée de manière à pouvoir coulisser par rapport au plateau (34) et en ce que la plaque (49) présente des orifices (54) qui recouvrent des orifices (53) du plateau (34) uniquement dans la position de verrouillage.

12. Dispositif suivant l'une des revendications 8 à 11, caractérisé en ce que le verrouillage peut être bloqué.

13. Dispositif suivant la revendication 12, caractérisé par une tige d'arrêt (46) qui est reliée à la plaque (42) et qui s'engage de manière élastique sélectivement dans un alésage parmi deux alésages (47, 48) du plateau (34).
